# EUROPÄISCHE PATENTSCHRIFT

(11) **EP 1 882 501 B1**
(45) Veröffentlichungstag und Bekanntmachung des Hinweises auf die Patenterteilung: **31.03.2010**
(21) Anmeldenummer: 07405211.9
(22) Anmeldetag: 23.07.2007
(51) Int. Cl.: A63C 7/04

(54) **Halter zum Befestigen eines Endes eines Skifells an einem Ende eines Skis**
Fastener for attaching a ski skin to the rear end of a ski
Support destiné à la fixation de l'extrémité d'une peau de phoque sur le talon d'un ski

(30) Priorität: 26.07.2006 CH 12142006
(43) Veröffentlichungstag der Anmeldung: 30.01.2008
(73) Patentinhaber: Tödi Sport AG, Glarus, 8750 Glarus (CH)
(72) Erfinder: Fischli, Werner, 8750 Glarus (CH)
(74) Vertreter: Groner, Manfred

(56) Entgegenhaltungen:
- EP-A- 1 533 007
- EP-A- 1 726 338
- CA-A- 2 332 217

## Beschreibung

Die Erfindung betrifft einen Halter, der zum Befestigen eines Endes eines Skifells auf ein Ende eines Skis aufschiebbar ist und einen im Wesentlichen U-förmigen Querschnitt aufweist, mit einem oberen Teil zum Fixieren eines mit dem Skifell verbundenen Bandes und einem das Skiende umgreifenden hakenförmigen Teil.

Halter zum Befestigen des einen Endes eines Skifells an einem Ende eines Skis sind in zahlreichen Ausführungen bekannt geworden. Beispielsweise zeigt die CH 673 399 A des Anmelders einen so genannten Endhaken, der eine Basisplatte mit einem einstückig verbundenen Hakenelement umfasst. Die Öffnung des Hakenelementes entspricht im Wesentlichen wenigstens annähernd der Dicke des hinteren Endes der Skier.

Durch die CA 2 332 217 A ist ein Halter bekannt geworden, der im Querschnitt etwa U-förmig ausgebildet ist und an dem ein Band befestigt ist, das an einem Ende mit dem Skifell verbunden ist. Das Band ist hier ein elastisches Band, das gespannt wird. Ein solches Spannen ist jedoch bei einem Skifell, das aufgeklebt wird, ungünstig. Der Halter sollte deshalb so ausgebildet sein, dass das Band ohne Spannen am entsprechenden Ende des Skis fixiert werden kann. Hier kommt erschwerend hinzu, dass die Dicke bei den angebotenen Skis in einem vergleichsweise breiten Bereich von beispielsweise 4,2 mm bis 7,0 mm variiert. Bei den bisher bekannten Haltern war es deshalb notwendig, diese mit unterschiedlichen Öffnungen am Lager zu halten.

Der Erfindung liegt die Aufgabe zugrunde, einen Halter der genannten Art zu schaffen, der die genannten Nachteile vermeidet. Der Halter soll somit für Skis mit unterschiedlicher Dicke geeignet und trotzdem funktionssicher und kostengünstig herstellbar sein.

Die Aufgabe ist bei einem gattungsgemässen Halter dadurch gelöst, dass der hakenförmige Teil eine separat aus einem federelastischen Material hergestellte Klammer ist, die fest mit dem oberen Teil verbunden ist. Der aus einem federelastischen Material hergestellte hakenförmige Teil besitzt eine Öffnung, die federelastisch wesentlich aufweitbar ist, so dass der genannte Bereich ohne weiteres mit einem einzigen Halter überbrückbar ist. Der obere Teil kann an sich beliebig ausgebildet sein und kann beispielsweise aus Kunststoff hergestellt werden. Beispielsweise kann dieser Teil sehr kostengünstig als Spritzgussteil aus einem thermoplastischen Kunststoff hergestellt werden. Der hakenförmige Teil lässt sich ebenfalls sehr kostengünstig, beispielsweise aus einem Federstahlband herstellen.

Nach einer Weiterbildung der Erfindung ist vorgesehen, dass der hakenförmige Teil im Querschnitt etwa U-förmig ausgebildet ist. Ein unterer Arm des hakenförmigen Teils besitzt nach einer Weiterbildung der Erfindung ein nach oben ragendes Ende, das federnd gegen die Unterseite des Skis spannbar ist. Die Öffnung des hakenförmigen Teils kann dadurch sehr stark variieren und dennoch ist eine gute Klemmwirkung gewährleistet.

Nach einer Weiterbildung der Erfindung ist vorgesehen, dass der hakenförmige Teil einen oberen Arm aufweist, der zu seiner Verankerung am genannten oberen Teil in eine Ausnehmung dieses oberen Teils eingesetzt und darin verankert ist. Dies ermöglicht eine einfache und doch sichere Befestigung des hakenförmigen Teils am oberen Teil. Die beiden Teile können somit in einfacher Weise, beispielsweise auch von Hand zusammengesetzt werden.

Eine besonders einfache Verbindung der beiden Teile ist dann gewährleistet, wenn der hakenförmige Teil mit dem genannten oberen Teil lösbar oder unlösbar verrastet ist. Dazu ist nach einer Weiterbildung der Erfindung vorgesehen, dass der obere Arm des hakenförmigen Teils wenigstens ein Rastelement aufweist, das in einen Durchbruch des genannten oberen Teils eingerastet ist. Das Rastelement kann sehr kostengünstig, beispielsweise durch Stanzen hergestellt werden. Das Rastelement ist nach einer Weiterbildung der Erfindung eine Rastzunge, die beim Einsetzen des oberen Arms in die genannte Ausnehmung in einen Durchbruch einrastet. Dies ermöglicht insbesondere eine nicht lösbare Befestigung. Vorzugsweise sind mehrere solche Rastelemente, beispielsweise drei Rastelemente vorgesehen, die jeweils in einen Durchbruch eingerastet sind.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch ein Ende eines Skis mit einem aufgesetzten erfindungsgemässen Halter,
- Figur 2: ein Schnitt durch einen erfindungsgemässen Halter,
- Figur 3: eine räumliche Ansicht eines geschnittenen erfindungsgemässen Halters und
- Figur 4: eine weitere räumliche Ansicht des Halters gemäss Figur 3.

Die Figur 1 zeigt einen Ski 2 mit einem hinteren Ende 5, einer Unterseite 3 und einer Oberseite 4. Das Skiende 5 ist hier das hintere Ende des Skis 2, kann aber grundsätzlich auch das vordere Ende sein. Die Dicke D kann unterschiedlich sein und beträgt beispielsweise 4,8 mm bis 6,5 mm. An der Unterseite 3 des Skis 2 ist ein Skifell 17 befestigt, das insbesondere auf die Unterseite 3 mit einem geeigneten Haftkleber aufgeklebt ist. Grundsätzlich ist aber auch eine andere Befestigung denkbar. Das Skifell 17 ist insbesondere ein so genanntes Steigfell. Am Skifell 17 ist ein Band 6 befestigt, beispielsweise mit dem Skifell 17 vernietet, das um das Skiende 5 umgelegt und in einem Halter 1 fixiert ist. Hierzu besitzt dieser Halter 1 gemäss Figur 2 einen Durchgang 15, durch welchen das Band 6 hindurchgezogen ist. Eine Rückhaltekante 16 verhindert ein Zurückgleiten des Bandes 6. Das Band 6 kann somit entsprechend verkürzt oder verlängert werden.

Der Halter 1 besteht aus einem oberen Teil 8 und einem unteren Teil 7. Der obere Teil 8 liegt im montierten Zustand gemäss Figur 1 auf der Oberseite 4 des Skis 2 auf. Er ist vorzugsweise aus Kunststoff einstückig hergestellt. Der untere Teil 7 ist im Querschnitt etwa U-förmig und ist separat aus einem federelastischen Material, insbesondere aus Federstahl hergestellt. Er bildet eine Klammer mit einem ersten Arm 10, einem Mittelteil 11 und einem zweiten Arm 12. Der zweite Arm 12 kann federelastisch gespannt werden, so dass dieser untere Teil 7 auf einen Ski 2 mit unterschiedlicher Dicke D aufgeschoben werden kann. Der zweite Arm 12 wird hierzu federelastisch ausgelenkt und liegt jeweils mit einer vorbestimmten Kraft federelastisch an der Unterseite 3 des Skis 2 an.

Der Mittelteil 11 besitzt eine Länge, die grösser ist als die Dicke D des dicksten Skis. Die Länge des Mittelteils 11 beträgt beispielsweise etwa 10 mm. Der zweite Arm 12 ist wie ersichtlich nach oben gebogen und besitzt einen nach oben ragenden Abbug 12a und einen nach unten ragenden Abbug 12b. Zwischen diesen befindet sich eine Kante 12c, die gemäss Figur 1 bei gespanntem Teil 7 an der Unterseite 3 des Skis 2 anliegt. Der Abbug 12b besitzt vorzugsweise mittig eine hier nicht sichtbare Ausnehmung 9, durch welche das Band 6 hindurchgeht, wie die Figur 1 zeigt. Das Ende 5 ist in Wirklichkeit nach oben gebogen, so dass der zweite Arm 12 mit dem Schnee nicht in Berührung kommt.

Der erste Arm 10 ist in einen Schlitz 14 des oberen Teils 8 eingesetzt und in diesem verankert, insbesondere verrastet. Dieser Schlitz 14 ist gemäss Figur 2 hinten offen, vorne und seitlich jedoch geschlossen. Die Breite und die Länge des Schlitzes 14 entsprechen im Wesentlichen der Breite und der Länge des ersten Arms 10. Der Schlitz 14 ist mit drei Ausnehmungen 9 verbunden, die an der Unterseite des oberen Teils 8 offen sind. Diese Ausnehmungen 9 sind beispielsweise kreisrunde Durchbrüche. In diese Ausnehmungen 9 ist jeweils eine Rastzunge 13 oder ein anderes geeignetes Rastelement eingerastet. Die Rastzungen 13 können in einfacher Weise durch Stanzen hergestellt werden. Sie sind federelastisch und beim Einschieben des Arms 10 in den Schlitz 14 rasten sie selbsttätig in der entsprechenden Ausnehmung 9 ein. Nach dem Einrasten ist der untere Teil 7 im Wesentlichen unlösbar mit dem oberen Teil 8 verbunden. Der untere Teil 7 kann somit in einfacher Weise mit dem oberen Teil 9 verbunden werden, indem der untere Teil 7 mit dem Arm 10 in den Schlitz 14 eingeschoben wird.

Der untere Teil 7 ist vorzugsweise bandförmig, wie die Figuren 3 und 4 zeigen. Der Teil 7 kann beispielsweise mit einem Laser aus einem Blech ausgeschnitten und dann gebogen sowie gestanzt werden.

### Bezugszeichenliste

- 1: Halter
- 2: Ski
- 3: Skiunterseite
- 4: Skioberseite
- 5: Skiende
- 6: Band
- 7: unterer Teil
- 8: oberer Teil
- 9: Ausnehmung
- 10: erster Arm
- 11: Mittelteil
- 12: zweiter Arm
- 12a: Abbug
- 12b: Abbug
- 12c: Kante
- 13: Rastzunge
- 14: Schlitz
- 15: Durchgang
- 16: Rückhaltekante
- 17: Skifell
- D: Dicke

## Patentansprüche

1. Halter, der zum Befestigen eines Endes eines Skifells (17) auf ein Ende (5) eines Skis (2) aufschiebbar ist und einen im Wesentlichen U-förmigen Querschnitt aufweist, mit einem oberen Teil (8) zum Fixieren eines mit dem Skifell (17) verbundenen Bandes (6) und einem das Skiende (5) umgreifenden separaten hakenförmigen Teil (7), der fest mit dem oberen Teil (8) verbunden ist **dadurch gekennzeichnet, dass** der hakenförmige Teil (7) eine aus einem federelastischen Material hergestellte klammer ist.

2. Halter nach Anspruch 1, **dadurch gekennzeichnet, dass** der hakenförmige Teil (7) im Querschnitt U-förmig ausgebildet ist.

3. Halter nach Anspruch 2, **dadurch gekennzeichnet, dass** ein unterer Arm (12) des hakenförmigen Teils (7) ein nach oben ragendes Ende (12a, 12b) aufweist, das federnd gegen die Unterseite (3) des Skis (2) spannbar ist.

4. Halter nach Anspruch 2 oder 3, **dadurch gekennzeichnet, dass** der hakenförmige Teil (7) einen oberen Arm (10) aufweist, der zu seiner Verankerung am genannten oberen Teil (8) in eine Ausnehmung (14) dieses oberen Teils (8) eingesetzt und darin verankerbar ist.

5. Halter nach einem der Ansprüche 1 bis 4, **dadurch gekennzeichnet, dass** der hakenförmige Teil (7) mit dem genannten oberen Teil (8) lösbar oder unlösbar verbunden und insbesondere verrastet ist.

6. Halter nach Anspruch 5, **dadurch gekennzeichnet, dass** der obere Arm (10) des hakenförmigen Teils (7) wenigstens ein Rastelement (13) aufweist, das in einen Durchbruch (9) des genannten oberen Teils (8) eingerastet ist.

7. Halter nach einem der Ansprüche 1 bis 6, **dadurch gekennzeichnet, dass** der hakenförmige Teil (7) aus Federstahl hergestellt ist.

8. Halter nach Anspruch 7, **dadurch gekennzeichnet, dass** der hakenförmige Teil (7) ein gebogenes und gestanztes Band ist.

## Claims

1. Fastening device, which for fastening one end of a ski skin (17) can be pushed onto one end of a ski and which is of approximately U-shaped design in cross section, with an upper part (8) for fastening a strap (6) which is connected to the ski skin (17) and a separate hook-shaped part (7) which embraces the end of the ski (5) and which is connected to the upper part (8), **characterized in that** the hook-shaped part (7) is a clip made of spring-elastic material.

2. Fastening device according to claim 1, **characterized in that** the hook-shaped part (7) is of approximately U-shaped design in cross-section.

3. Fastening device according to claim2, **characterized in that** a lower arm (12) of the hook-shaped part (7) has an upwards bent end (12a, 12b) which is compressable against the bottom side (3) of the ski (2).

4. Fastening device according to claim 2 or 3, **characterized in that** the hook-shaped part (7) has an upper arm (10) which in order to be anchored at said upper part (8) can be inserted into an opening (14) of said upper part (8) and anchored in this opening.

5. Fastening device according to any one of the claims 1 to 4, **characterized in that** the hook-shaped part (7) is releasably or non-releasably connected and especially latched to said upper part (8).

6. Fastening device according to claim 5, **characterized in that** the upper arm (10) of the hook-shaped part (7) comprises a latching element (13), that is latched in a recess (9) of said upper part (8).

7. Fastening device according to any one of the claims 1 to 6, **characterized in that** the hook-shaped part (7) is made from spring steel.

8. Fastening device according to claim 1, **characterized in that** the hook-shaped part (7) is a bent and stamped band.

## Revendications

1. Support pouvant être poussé sur une extrémité (5) d'un ski (2) pour fixer une extrémité d'une peau de phoque (17), et présentant une section transversale essentiellement en forme de U, avec une partie supérieure (8) pour la fixation d'une bande (6) connectée à la peau de phoque (17) et une partie (7) séparée, en forme de crochet, venant en prise autour de l'extrémité du ski (5), qui est connectée fixement à la partie supérieure (8), **caractérisé en ce que** la partie (7) en forme de crochet est une pince fabriquée en un matériau élastique à ressort.

2. Support selon la revendication 1, **caractérisé en ce que** la partie (7) en forme de crochet est réalisée avec une section transversale en forme de U.

3. Support selon la revendication 2, **caractérisé en ce qu'**un bras inférieur (12) de la partie (7) en forme de crochet (7) présente une extrémité (12a, 12b) saillant vers le haut, qui peut être serrée de manière élastique contre le côté inférieur (3) du ski (2).

4. Support selon la revendication 2 ou 3, **caractérisé en ce que** la partie (7) en forme de crochet présente un bras supérieur (10) qui pour son ancrage sur ladite partie supérieure (8) est inséré dans un évidement (14) de cette partie supérieure (8) et peut y être ancré.

5. Support selon l'une quelconque des revendications 1 à 4, **caractérisé en ce que** la partie (7) en forme de crochet est connectée, et notamment encliquetée à ladite partie supérieure (8) de manière desserrable ou non desserrable.

6. Support selon la revendication 5, **caractérisé en ce que** le bras supérieur (10) de la partie (7) en forme de crochet présente au moins un élément d'encliquetage (13) qui est encliqueté dans un orifice (9) de ladite partie supérieure (8).

7. Support selon l'une quelconque des revendications 1 à 6, **caractérisé en ce que** la partie (7) en forme de crochet est fabriquée en acier à ressort.

8. Support selon la revendication 7, **caractérisé en ce que** la partie (7) en forme de crochet est une bande cintrée et estampée.
